# EUROPÄISCHE PATENTSCHRIFT

(11) **EP 3 399 078 B1**
(45) Veröffentlichungstag und Bekanntmachung des Hinweises auf die Patenterteilung: **30.06.2021**
(21) Anmeldenummer: 18160884.5
(22) Anmeldetag: 09.03.2018
(51) Int. Cl.: D01G 9/14, D01G 21/00

(54) **FREMDTEILAUSSCHEIDER**
FOREIGN PART SEPARATOR
SÉPARATEUR DE CORPS ÉTRANGERS

(30) Priorität: 04.05.2017 DE 102017109620
(43) Veröffentlichungstag der Anmeldung: 07.11.2018
(73) Patentinhaber: Trützschler GmbH & Co. KG, 41199 Mönchengladbach (DE)
(72) Erfinder: Engels, Guido, 41569 Rommerskirchen (DE)

(56) Entgegenhaltungen:
- EP-A1- 2 182 494
- EP-A1- 3 031 761
- WO-A1-2017/076569
- DE-A1- 10 124 132
- DE-A1- 10 340 234
- DE-A1- 10 349 266

## Beschreibung

Die Erfindung betrifft einen Fremdteilausscheider.

WO2017076569A1 gehört zum Stand der Technik gemäß Artikel 54 (3) EPÜ. WO2017076569A1 offenbart einen Fremdteilausscheider mit Leuchtelementen zum Abbilden von Betriebsparametern.

DE10349266A1 offenbart eine Spinnereimaschine mit Leuchtelementen, welche entsprechend der jeweiligen Betriebssituation der Spinnereimaschine, farbiges oder weißes Licht auszustrahlen vermögen.

Fremdteilausscheider sind Maschinen, die eingesetzt werden, um aus Fasern, die aus Faserballen herausgelöst worden sind, Fremdmaterial wie Metall- oder Kunststoffteile herauszufiltern und die so von diesen Fremdmaterial weitgehend befreiten Fasern (Gutfasermaterial) auszugeben, typischerweise an ein nachgelagertes Rohrtransportsystem.

Fremdteilausscheider arbeiten im Rahmen der genannten Produktionskette im Wesentlichen autark. Sie sind zwar hinsichtlich der herzustellenden Fasermenge auf in der Produktionskette vor- oder nachgelagerte Spinnereivorbereitungsmaschinen wie Reiniger und Karden abstimmbar, nur erfolgt die Abstimmung an den Fremdteilausscheidern selbst. Zudem sind Fremdteilausscheider in Bezug auf die Produktionskette vom Faserballen zum Faserband, das versponnen wird, örtlich getrennt voneinander aufgestellt.

Um die zu solch einer Produktionskette vom Faserballen zum Vorgarn (d. h. zu dem Zustand, bevor das Faserbandmaterial unmittelbar gesponnen wird) gehörenden Maschinen zu überwachen, muss jede Maschine einzeln beobachtet werden. Dazu gibt es an nahezu jeder Maschine und insbesondere am Fremdteilausscheider ein Anzeige- und Bedienterminal. Dabei muss sich eine Person jedes Mal dem Terminal nähern, wenn sie wissen möchte, welche Parameter eingestellt sind, in welchem Zustand sich der Fremdteilausscheider befindet und/oder in welchem Verarbeitungsstadium er sich befindet. Insbesondere ist es bekannt, mittels softwareseitig auf solch einem Terminal erzeugter Knöpfe mit integrierten, simulierten Lichtpunktleisten Betriebsparameter solch eines Fremdteilausscheiders abbilden zu können.

Während sich die betreffende Person also um den Fremdteilausscheider kümmert, ist es ihr nahezu unmöglich, die anderen Maschinen, insbesondere die in der Produktionskette unmittelbar dahinter befindliche(n) Maschine(n), zu überwachen. Zudem ist es ihr unmöglich, von Weitem zu prüfen, wieviel Fremdmaterial beispielsweise mittels des Fremdteilausscheiders pro Zeiteinheit und/oder Volumeneinheit des Material-Luft-Stroms ausgeschieden wird.

Aufgabe der Erfindung ist es, diesen Nachteil zumindest zu verringern.

Diese Aufgabe wird durch den Gegenstand der Ansprüche 1 und 10 gelöst. Vorteilhafte Weiterbildungen der Erfindung sind in den Unteransprüchen angegeben.

Erfindungsgemäß ist ein Fremdteilausscheider vorgesehen. Dieser weist einen Betriebsabschnitt und eine Steuerung auf, oder ist mit einer Steuerung, wie einer zentralen Überwachungseinrichtung, beispielsweise über ein Bussystem gekoppelt. Der Betriebsabschnitt ist bekanntermaßen gestaltet, zum einen Fremdmaterial in einem dem Fremdteilausscheider zugeführten Materialstrom mit Gutfasern und Fremdmaterial zu detektieren und aus diesem Strom auszuscheiden und zum anderen den somit gereinigten Materialstrom (Gutfasern) aus dem Fremdteilausscheider heraus zu befördern. Fremdmaterial stellt erfindungsgemäß jede Art von Material dar, das in der dem Fremdteilausscheider nachgelagerten Produktionskette unerwünscht ist. Der erfindungsgemäße Fremdteilausscheider weist ferner einen Anzeigeabschnitt auf. Dieser umfasst eine Mehrzahl von Leuchtelementen beispielsweise mit LEDs als Leuchtmittel. Die Steuerung ist einerseits eingerichtet, in bekannter Weise den Betriebsabschnitt gemäß vorbestimmten, für den Betrieb des Fremdteilausscheiders vorgegebenen Betriebsparametern anzusteuern und damit den Betrieb der Maschine zu gewährleisten und zu ermöglichen. Zudem ist die Steuerung eingerichtet, die Leuchtelemente gemäß zumindest einem vorbestimmten Leuchtszenario so anzusteuern, dass diese verschiedene Inhalte abbilden können. Diese Inhalte umfassen:
- einen Zustand im Fremdteilausscheider und/oder einer in der Produktionskette vor- oder nachgeordneten Maschine,
- Auswerteergebnisse des Betriebs des Fremdteilausscheiders und/oder
- einen Betriebsparameter des Fremdteilausscheiders.

D. h. einzig und allein die Leuchtelemente werden verwendet, um eine derartige Abbildung zu realisieren. Bedienelemente bzw. -terminals sind erfindungsgemäß dafür nicht notwendig. Mithin wird für die Abbildung der vorgenannten Inhalte ein zum Bedienterminal separat angeordneter Anzeigeabschnitt genutzt. Dies hat den Vorteil, dass eine Person bereits von Weitem erkennen kann, ob der betreffende Fremdteilausscheider korrekt arbeitet, in welchem Stadium des Betriebsprozesses er sich befindet, und/oder welche/r Betriebsparameter eingestellt bzw. gesetzt ist/sind.

Zusätzlich oder alternativ kann die Steuerung auch eingerichtet sein, die Leuchtelemente so anzusteuern, dass diese zumindest einen Betriebsparameter und/oder einen Betriebsprozess einer anderen, sich mit dem Fremdteilausscheider in einer Produktionskette befindlichen Maschine abbilden. Dies ist insbesondere bei gekoppelten Maschinen sinnvoll. Insbesondere ist dem Fremdteilausscheider häufig eine Karde nach- bzw. ein Reiniger vorgeschaltet. Der Anzeigeabschnitt des Fremdteilausscheiders kann die aktuelle Produktionsrate der Karde und/oder den Materialöffnungsgrad des Reinigers abbilden. Somit kann einem Bediener beispielsweise ein Hinweis darauf gegeben werden, wie gut der Fremdteilausscheider in der Lage ist, bei kontinuierlichem Betrieb die Karde zu beliefern.

Die Steuerung ist erfindungsgemäß vorzugsweise ferner eingerichtet, die Leuchtelemente so anzusteuern, dass sie zumindest einen vorbestimmten Betriebszustand des Fremdteilausscheiders selbst bzw. der vor- bzw. nachgeschalteten Maschine abbilden. Solch eine Betriebszustand kann eine Störung der jeweiligen Maschine sein.

Der erfindungsgemäße Fremdteilausscheider kann zudem einen Gehäuseabschnitt aufweisen. Dieser ist angeordnet, zumindest einen Teil des Fremdteilausscheiders nach außen hin abzudecken. Der Anzeigeabschnitt ist dabei derart an dem Gehäuseabschnitt angeordnet, dass dessen Leuchtelemente ihr Licht nach außen in Bezug auf den Fremdteilausscheider abgeben. Dies ist eine besonders einfache Möglichkeit, die erfindungsgemäße Anzeige für vorbeigehende Personen einfach erfassbar zu gestalten.

Die Leuchtelemente sind vorzugsweise gemäß einer vorbestimmten geometrischen Form angeordnet. Dadurch können alleine aufgrund der Anordnung bestimmte Informationen abgebildet und/oder leicht zu erfassende Leuchtelementanordnungen geschaffen werden. Ein pfeilförmiges Leuchtelement oder ein solch gebildeter Anzeigeabschnitt kann beispielsweise eine Verarbeitungsrichtung der betreffenden Maschine symbolisieren.

Vorzugsweise ist diese geometrische Form eine Linie, die zumindest einen geraden Abschnitt aufweist. Dieser Abschnitt kann beispielhaft mittels einer kostengünstigen LED-Leiste oder eines LED-Bands realisiert sein.

Alternativ oder zusätzlich kann ein bogenartiger Abschnitt vorgesehen sein. D. h. die Leuchtelemente können in diesem Abschnitt beispielsweise eine Art Dach darstellen.

Wiederum alternativ oder zusätzlich kann ein Knickabschnitt vorgesehen sein. D. h. die Leuchtelemente können beispielsweise um eine Kante eines Gehäuses der Maschine herum "gelegt" angeordnet sein und so aus verschiedenen Blickwinkeln erfassbar sein. Zudem kann der Knick die Leuchtelemente hinsichtlich ihrer Abbildungsfunktion voneinander separieren. Schließen beispielsweise ein vertikal und ein horizontal verlaufender Leuchtelementestreifen solch einen Knick ein, kann der vertikal verlaufende Leuchtelementestreifen eine Karden-Produktionsrate abbilden, wohingegen der horizontal verlaufende Leuchtelementestreifen beispielhaft einen Betriebsparameter wie die Geschwindigkeit des Materialstroms im Fremdteilausscheider abbildet.

Eines der vorgenannten Leuchtszenarien beinhaltet vorzugsweise ein Leuchten der Leuchtelemente in ein und derselben oder in zueinander verschiedenen Farben. Dabei kann beispielsweise eine Farbe einer jeweiligen Maschine zugeordnet sein. Oder aber jede Farbe wird einem bestimmten Betriebsprozess zugeordnet. Beispielsweise kann der normale Betrieb des Fremdteilausscheiders mittels grüner Farbe abgebildet werden. Ist der Betrieb beispielsweise unregelmäßig, wechselt die Farbe auf Gelb.

Zusätzlich oder alternativ können die Leuchtszenarien ein abwechselndes Leuchten der Leuchtelemente beinhalten. Das abwechselnde Leuchten kann beispielsweise realisiert sein, indem abwechselnd einzelne Leuchtelemente oder Gruppen von Leuchtelementen leuchten bzw. dunkel sind.

Als weitere Variante kommt ein Blinken zumindest eines Teils der Leuchtelemente infrage. Dies kann beispielsweise vorgesehen sein, wenn der Fremdteilausscheider aktuell nicht arbeitet, aber eingeschaltet ist.

Wiederum zusätzlich oder alternativ beinhaltet eines der vorgenannten Leuchtszenarien ein Lauflicht in Bezug auf zumindest einen Teil der Leuchtelemente. Solch ein Lauflicht kann beispielsweise vorgesehen sein, um darzustellen, dass sich die betreffende Maschine im Betrieb befindet.

Besonders bevorzugt ist dabei, dass das Lauflicht mittels Abdunkelns einzelner Leuchtelemente realisiert ist. D. h. die Leuchtelemente, die weniger hell leuchten, bilden das "Lauflicht".

Vorzugsweise ist zumindest ein Teil der Leuchtelemente gestaltet, je nach Ansteuerung mittels der Steuerung Licht mit zueinander verschiedenen Wellenlängen abzugeben. D. h. zu einem Zeitpunkt leuchten bestimmte Leuchtelemente mit einer ersten Farbe, wohingegen andere Leuchtelemente mit einer anderen Farbe leuchten. Es kann aber auch vorgesehen sein, dass die jeweilige Wellenlänge zu einem Leuchten in einer "unsichtbaren" Farbe beispielsweise im Infrarot-oder UV-Bereich führt.

Die Erfindung betrifft ferner eine Anordnung, die zumindest zwei Maschinen umfasst. Eine Maschine ist als einer der vorgenannten Fremdteilausscheider ausgebildet, und die andere Maschine als Spinnereivorbereitungsmaschine mit Anzeigeabschnitt. D. h. jede Maschine verfügt über einen der vorgenannten Anzeigeabschnitte. Diese zumindest zwei Maschinen sind derart angeordnet, dass ihre Anzeigeabschnitte so ausgerichtet sind, dass ihre Leuchtelemente ihr Licht derart abstrahlen, dass die Anzeigeabschnitte von zumindest einer Position in Bezug auf die Maschinen her zugleich erfassbar sind. Dies hat den Vorteil, dass eine sich an den Maschinen vorbeibewegende Person die Anzeigeabschnitte beider Maschinen zum selben Zeitpunkt erfassen und damit beide Maschinen überwachen kann.

Die Anzeigeabschnitte dieser zumindest zwei Maschinen geben ihr Licht zumindest abschnittsweise im Wesentlichen vorzugsweise parallel zueinander in ein und dieselbe Richtung ab und sind so insbesondere aus einer Entfernung erfassbar, die zu groß ist, um den Inhalt des Bedienterminals erfassen zu können.

Alternativ oder zusätzlich strahlen die Anzeigeabschnitte dieser zumindest zwei Maschinen ihr Licht zumindest abschnittsweise so ab, dass sich deren resultierenden Lichtstrahlen aufeinander zu erstrecken. Im Extremfall schneiden die Lichtstrahlen an einer vorbestimmten Position einander. In dem Fall ist sichergestellt, dass die Anzeigeabschnitte beider Maschinen an eben jener Position zumindest zugleich erfassbar sind.

Weitere Merkmale und Vorteile der Erfindung ergeben sich aus der nachfolgenden Beschreibung bevorzugter Ausführungsformen. Es zeigen:
- Figur 1: einen Fremdteilausscheider gemäß einer Ausführungsform der Erfindung,
- Figur 2: ein erstes Leuchtszenario für einen Anzeigeabschnitt des in Figur 1 dargestellten Fremdteilausscheiders, in verschiedenen Stadien,
- Figur 3: ein zweites Leuchtszenario für einen Anzeigeabschnitt des in Figur 1 dargestellten Fremdteilausscheiders, in verschiedenen Stadien,
- Figur 4: ein drittes Leuchtszenario für einen Anzeigeabschnitt des in Figur 1 dargestellten Fremdteilausscheiders,
- Figur 5: ein viertes Leuchtszenario für einen Anzeigeabschnitt des in Figur 1 dargestellten Fremdteilausscheiders,
- Figur 6: ein fünftes Leuchtszenario für einen Anzeigeabschnitt des in Figur 1 dargestellten Fremdteilausscheiders,
- Figur 7: ein sechstes Leuchtszenario für einen Anzeigeabschnitt des in Figur 1 dargestellten Fremdteilausscheiders, in verschiedenen Stadien und
- Figur 8: ein siebtes Leuchtszenario für einen Anzeigeabschnitt des in Figur 1 dargestellten Fremdteilausscheiders, in verschiedenen Stadien.

In den Figuren sind verschiedene Anordnungen mit in den gezeigten Beispielen RGB-LED umfassenden Leuchtelementen dargestellt. Die Bezugszeichen 2 - 8 bezeichnen jeweilige Leuchtelementegruppen, deren teilweise nicht weiter bezeichnete Leuchtelemente zum jeweiligen Zeitpunkt in der gleichen Farbe leuchten oder nicht leuchten. D. h. identische Bezugszeichen 2 - 8 bezeichnen im Rahmen der Anmeldung nicht konstruktiv identisch aufgebaute sondern zu einem Zeitpunkt funktional identisch leuchtende oder auch nicht leuchtende Leuchtelemente.

Jedes Rechteck der dargestellten Leuchtelementegruppen 2 - 8 stellt symbolisch ein Leuchtelement dar. Die verschiedenen Farben, mit denen die Leuchtelemente zumindest temporär leuchten, sind mithilfe in unterschiedlicher Weise dargestellter Rechtecke symbolisiert:
mit einer ersten Farbe, beispielhaft Blau, leuchtendes Leuchtelement (Leuchtelementegruppe 2),
mit einer zweiten Farbe, beispielhaft Grün, leuchtendes Leuchtelement (Leuchtelementegruppe 3)
mit einer dritten Farbe, beispielhaft Gelb, leuchtendes Leuchtelement (Leuchtelementegruppe 4),
□ dunkles bzw. nicht leuchtendes Leuchtelement (Leuchtelementegruppe 5),
mit einer vierten Farbe, beispielhaft Rot, leuchtendes Leuchtelement (Leuchtelementegruppe 6),
mit einer fünften Farbe, beispielhaft orange, leuchtendes Leuchtelement (Leuchtelementegruppe 7) und
mit einer sechsten Farbe, beispielhaft weiß, leuchtendes Leuchtelement (Leuchtelementegruppe 8).

Figur 1 zeigt einen Fremdteilausscheider 10 gemäß einer Ausführungsform der Erfindung.

Der Ausscheider 10 weist deckenseitig einen Einzugsabschnitt 11 auf, der beispielsweise von einem Ballenöffner zugeführte Faserflocken in einen hinter hier zwei Türen 13, 13 befindlichen, nicht sichtbaren Verarbeitungsabschnitt befördert. Nachdem Fremdstoffe ausgeschieden sind, wird das so gereinigte Material einem Ausgabeabschnitt 12 des Ausscheiders 10 zugeführt, der das Fasermaterial in Richtung beispielsweise eines Luftfördersystems abgibt. Die Fremdstoffe werden in einem hier rechts angeordneten Abfallbehälter 14 gesammelt.

Hier an einer linken Seite der Maschine 10 ist ein Anzeigeabschnitt 1 ausgebildet.

Ferner ist ein Bedienterminal 15 ausgebildet, um den Fremdteilausscheider 10 vor Ort betreiben zu können.

Figur 2 zeigt ein erstes Leuchtszenario für einen Anzeigeabschnitt 1 in verschiedenen Stadien.

In einem ersten, in Figur 2a gezeigten Leuchtzustand gibt es nur nichtleuchtende Leuchtelemente als Teil einer Leuchtelementegruppe 5 und ein oberes, hier weiß leuchtendes Leuchtelement somit einer Leuchtelementegruppe 8. Dieses Leuchtelement signalisiert beispielhaft den Betrieb des Fremdteilausscheiders 10 oder auch nur seine Betriebsbereitschaft. Im gezeigten Beispiel zeigt es an, dass es aktuell keine Fremdteilausscheidung gibt.

Läuft der Fremdteilausscheider 10 an, steigt je nach dem zugeführten Materialstrom der Anteil an Fremdmaterial im Fremdteilausscheider 10 an. Dieser Anstieg wird mittels nach und nach zugeschalteter Leuchtelementen hier von unten nach oben in der Art einer Pegelanzeige abgebildet. Zunächst ist die Fremdteilausscheidung gering, gekennzeichnet durch zur Gruppe 3 gehörende Leuchtelemente (Figur 2b).

Unter der Annahme, dass die Farbe Grün (Leuchtelementegruppe 3 - Figur 2b) den optimalen Betriebspunkt hinsichtlich des anteiligen Fremdteilausscheidens darstellt, kann die Farbe der zugeschalteten Leuchtelemente bei höherem Fremdmaterialanteil wechseln.

Steigt die Menge an Fremdmaterial im Fremdteilausscheider 10 also weiter an, werden weitere Leuchtelemente zugeschaltet. Alternativ oder zusätzlich zu der Anzahl an zugeschalteten Leuchtelementen wechselt deren Farbe hier zu gelb, sodass sie nunmehr zu einer Gruppe 4 gehören (Figur 2c).

Tritt im Fremdteilausscheider 10 ein Zustand auf, in dem der Fremdteilausscheider 10 zwar noch arbeiten kann, sich aber nicht mehr im optimalen Betriebszustand befindet, wechselt die Farbe vorzugsweise zu Orange (Gruppe 7 - Figur 2d). Tritt eine auf, wechselt die Farbe zu Rot (Gruppe 6 - Figur 2e), was signalisiert, dass der Fremdteilausscheider 10 nicht mehr betriebsbereit ist. Auch kann in diesem Zustand ein Blinken der Leuchtelementegruppe 6 vorgesehen sein.

Das in Figur 2 gezeigte Leuchtszenario kann auch für andere Inhalte genutzt werden. Ein Inhalt bildet die Füllstandshöhe im Behälter 14 abgebildet werden. Damit ist es einer Person möglich, von Weitem zu erkennen, wenn der Behälter 14 gewechselt bzw. geleert werden muss. Auch kann eine statistische Auswertung darüber stattfinden, wie schnell der Behälter 14 mit Fremdmaterial gefüllt wird. Als anderer Inhalt kommen die Ausscheiderate, der Luftverbrauch und die im Fremdteilausscheider 10 auftretende Abfallmenge als kategorisierter Wert oder als relativer Wert bezogen beispielsweise auf eine Zeiteinheit wie 1 min infrage. Abgesehen davon kann auch die Geschwindigkeit des bzw. der den Fremdsteilausscheider 10 durchströmenden Materials oder Luft abgebildet werden. Beispielsweise auf Basis dieser Werte kann auch eine im Fremdteilausscheider 10 auftretende Verstopfung abgebildet werden. Dies kann beispielsweise mittels blinkender Leuchtelemente realisiert sein. Dabei kann bei ansteigender Häufigkeit von Verstopfungen ein Farbwechsel beispielsweise von Grün über Gelb auf Rot stattfinden. Dies gibt einer außenstehenden Person die Möglichkeit, den sich verschlechternden Betrieb des Fremdteilausscheiders 10 erkennen und darauf reagieren zu können. Als anderer Inhalt kommt der Verschmutzungsgrad der Detektionsoptik und/oder des Luft- bzw. Ventilationssystems infrage.

Dabei kann mittels einer Steuerung des Fremdteilausscheiders 10 oder auch einer übergeordneten Steuerung ein zeitlicher Wechsel des abgebildeten Inhalts beispielsweise alle 30 s vorgesehen sein. Dabei kann das hier obere Leuchtelement die Farbe wechseln und so den jeweils aktuell dargestellten Inhalt signalisieren; die Inhalte können mithin farbkodiert und/oder auch mittels zeitlichen Wechsels des Leuchtzustands hier dieses einen Leuchtelements signalisiert werden.

Zusätzlich oder alternativ können auch Betriebsparameter farblich kodiert und/oder mittels Anzeigezustandswechsels des hier oberen Leuchtelements signalisiert werden.

Figur 3 zeigt ein zweites Leuchtszenario für einen Anzeigeabschnitt 1 des Fremdteilausscheiders 10, in verschiedenen Stadien.

Gemäß diesem Leuchtszenario ist ein Lauflicht mittels eines vorzugsweise mittels eines dunkler leuchtenden Leuchtelements (gekennzeichnet mittels eines jeweils kleineren weißen Kreises) gebildet, das exemplarisch von unten nach oben "wandert". Dies stellt exemplarisch dar, dass der Fremdteilausscheider 10 aktiv ist.

Figur 4 zeigt ein zweites Leuchtszenario für einen Anzeigeabschnitt 1 des Fremdteilausscheiders 10, hier in zwei Stadien. Es handelt sich dabei um ein Blinken vorzugsweise aller Leuchtelemente hier in Blau (Gruppe 2 in Figur 4b). Es kann selbstredend auch ein wiederholter Wechsel der Leuchtfarbe realisiert sein.

Jedenfalls stellt das hier blaue Blinken beispielhaft das Vorliegen eines Testbetriebs dar. Alternativ signalisiert dies außenstehenden Personen beispielhaft die Häufigkeit des Ausblasens von Fremdmaterial.

Solch ein Blinken kann auch mittels Farbwechsels realisiert oder damit kombiniert sein, sodass auch andere Werte wie Inhalte wie eine Störung (z. B. rotes Blinken) abbildbar sind.

Auch kann dieses Leuchtszenario genutzt werden um anzuzeigen, ob alles in Ordnung ist oder nicht, d. h. ob beispielsweise bestimmte Komponenten wie Ventilatoren richtig funktionieren oder nicht.

Alternativ oder zusätzlich kann auch das Auftreten einer aktuell auftretenden Fremdmaterialart farbkodiert signalisiert werden.

Bei all diesen Varianten kann eine Helligkeitssteuerung vorgesehen sein. Je heller die Leuchtelemente leuchten, umso größer ist der jeweils abgebildete Wert. Geeignete Werte sind die Produktionsrate des Fremdteilausscheiders und die Materialverteilung.

Figur 5 zeigt ein drittes Leuchtszenario für einen Anzeigeabschnitt 1 des Fremdteilausscheiders 10.

Die Leuchtelemente sind hier in einem Array angeordnet. Ein Rahmen hier zu einer Gruppe 8 gehörender Leuchtelemente (Weiß leuchtend) grenzt einen hier rechteckigen Innenbereich von Leuchtelementen optisch nach außen ab.

Eine Gruppe hier in der unteren Hälfte angeordneter, zu einer Gruppe 2 gehörender, exemplarisch blau leuchtender Leuchtelemente signalisiert schematisch die Größe eines eingestellten oder aktuell vorliegenden Drucks im Fremdteilausscheider 10. Dabei entspricht die Höhe einer horizontalen Reihe von Leuchtelementen beispielhaft dem Druck von 100 Pa.

Als anderer Inhalt bietet sich der Absaugdruck am Fremdteilausscheider 10 an, was somit eine nachgeschaltete Vorrichtung hier in Form des Absaugsystems darstellt.

Figur 6 zeigt ein viertes Leuchtszenario für einen Anzeigeabschnitt 1 des Fremdteilausscheiders 10.

Dieses dient beispielhaft dem Abbilden der Produktionsrate des Fremdteilausscheiders 10 oder einer ihm nachgeschalteten, hier als Karde ausgebildeten Spinnereivorbereitungsmaschine über die Zeit, indem zu einem jeweiligen von hier sechs aufeinanderfolgenden Zeitintervallen der jeweilige Wert abgebildet wird. Dabei "wandert" die Anzeige vorzugsweise nach rechts, sodass der linke Pegelwert die zuletzt ermittelte Produktionsrate anzeigt.

Die Spaltenanzahl ist an die Zeitintervalle angepasst, die angezeigt werden sollen. Alternativ kann eine Spaltenzahl vorgesehen sein, die der Maximalzahl an möglichen Zeitintervallen entspricht. Gemäß dem jeweiligen Anwendungsfall werden n Spalten an Leuchtelementen angesteuert, wobei n der Anzahl der anzuzeigenden Zeitintervalle entspricht. Dies erfolgt vorzugsweise mittels einer zentralen Steuerungs- und/oder Überwachungseinrichtung.

Alternativ oder abwechselnd dazu können die einzelnen Spalten auch verschiedene Fremdmaterialien repräsentieren. Und die Pegelhöhe jeder Spalte bildet die Ausscheiderate des jeweiligen Fremdmaterials ab. Dazu kann vorgesehen sein, dass jede Spalte in einer anderen Farbe leuchtet. Dies ermöglicht einer Person, die Zusammensetzung des ausgeschiedenen Materials auf einen Blick zu erfassen.

Figur 7 zeigt ein fünftes Leuchtszenario für einen Anzeigeabschnitt 1 des Fremdteilausscheiders 10, in verschiedenen Stadien.

Der Anzeigeabschnitt 1 ist wie in Figur 5 ebenfalls exemplarisch mittels arrayartig angeordneter Leuchtelemente gebildet. Dieses Leuchtszenario dient vorzugsweise dem Abbilden des Absaugdrucks in Bezug auf den Fremdteilausscheider 10. Die Größe des jeweiligen Wertes wird mittels der Anzahl leuchtender Leuchtelemente repräsentiert. Dabei steigt die Anzahl der identisch leuchtenden Leuchtelemente flächenartig von der Mitte her an.

Gemäß Figur 7a und Figur 7c leuchten die jeweils mittig angeordneten Elemente gelb (Gruppe 4). Dies signalisiert, dass der Absaugdruck zwar nicht optimal ist, der Fremdteilausscheider 10 aber normal arbeiten kann. Im in Figur 7b gezeigten Zustand signalisieren die hier grün leuchtenden Elemente (Gruppe 3), dass der Volumenstrom bzw. der Absaugdruck optimal ist.

Steigt die entsprechende Größe übermäßig an, leuchten beispielhaft alle nicht am Rand befindlichen Leuchtelemente rot (Gruppe 6), wie in Figur 7d und Figur 7e dargestellt. Zusätzlich ist ein Blinken der Randelemente hier in Weiß (Gruppe 8) vorgesehen, um den Zustand zusätzlich zu signalisieren. Dabei kann die Leuchtfarbe der Randelemente wiederum farbkodiert hier den Absaugdruck für Personen identifizierbar machen.

Es kann auch vorgesehen sein, die Randelemente als Betriebszustandsanzeige zu nutzen. Sie können beispielsweise rot blinken, wenn der Fremdteilausscheider 10 blockiert oder notabgeschaltet wurde.

Figur 8 zeigt ein sechstes Leuchtszenario für einen Anzeigeabschnitt 1 des Fremdteilausscheiders 10, in verschiedenen Stadien.

Der hier gezeigte Anzeigeabschnitt 1 umfasst ähnlich zu Figur 2 eine vorzugsweise vertikal verlaufende Reihe von Leuchtelementen. Das hier gezeigte Szenario dient vorzugsweise dem Abbilden der Auslastung mittels zweier Bereiche von unterschiedlich leuchtenden Leuchtelementen (Gruppen 3 und 6). Die Gruppe 6 repräsentiert den prozentualen Anteil an Inaktivität des Fremdteilausscheiders 10, und die Gruppe 3 den prozentualen Anteil an Aktivität, wenn also ein Materialstrom auf Fremdmaterial überprüft wird. Als anderer Inhalt bietet sich der Materialöffnungsgrad vorzugsweise als prozentuale Anzeige an. Geschwindigkeitssensoren können vorgesehen sein, um das vorbeifliegende Material bewerten zu können.

Ferner ist ein Lauflicht hier mittels eines nicht leuchtenden, exemplarisch von unten nach oben "wandernden" Leuchtelements (Gruppe 5) gebildet. Dies stellt exemplarisch dar, dass der Fremdteilausscheider 10 aktiv ist.

Alternativ kann ein Lauflicht vorgesehen sein, das mittels eines dunkler leuchtenden, "wandernden" Leuchtelements gebildet ist.

Die Erfindung ist nicht auf die beschriebenen Ausführungen beschränkt.

Beim Fremdteilausscheider 10 kann nur ein Anzeigeabschnitt 1 vorgesehen sein. Es können aber auch zwei oder mehr Anzeigeabschnitte 1 vorgesehen sein, je nachdem, zu welcher Seite des Fremdteilausscheiders 10 hin welcher Inhalt abgebildet werden soll.

Die Leuchtszenarien können insgesamt oder in Teilen gegeneinander ausgetauscht und/oder miteinander kombiniert werden. Insbesondere die vorbeschriebenen Lauflichter können über die jeweilige gesamte Reihe von Leuchtmitteln hinweg realisiert sein, d. h. auch über die etwaig separat angeordneten.

Die Farben der Leuchtmittel können variieren, gegeneinander ausgetauscht und/oder miteinander kombiniert werden.

Die Leuchtelemente können auch im sogenannten nichtsichtbaren Bereich operieren, also im UV- und/oder Infrarot-Bereich. Dies kann genutzt werden, um gegebenenfalls einen Wärmesensor zu aktivieren und so einen unerwünschten Zustand des Fremdteilausscheiders 10 zu vermeiden.

Selbstredend werden die Anzeigeabschnitte 1 mithilfe einer Steuerung des jeweiligen Fremdteilausscheiders 10 und/oder einer übergeordneten Einrichtung angesteuert.

Zusätzlich oder alternativ zu den vorstehend beschriebenen Leuchtszenarien sind selbstredend auch andere Szenarien möglich, solang sie geeignet sind, zumindest einen der vorgenannten Inhalte, Betriebsparameter und/oder einen Betriebsprozess des Fremdteilausscheiders 10 bzw. einer nachgeschalteten Maschine 10 abzubilden.

Üblicherweise verfügt der Fremdteilausscheider 10 über einen Sammelabschnitt, der vorgesehen ist, Feuchtigkeit aus der durch den Fremdteilausscheider 10 strömenden Druckluft in Form von Flüssigkeit aufzufangen. Ist der Sammelabschnitt voll, wird in der Regel mittels Öffnens eines Entlüftungsventils die Druckluft abgelassen und der Luftstrom im Fremdteilausscheider 10 umgekehrt. Dabei wird insbesondere die aufgefangene Flüssigkeit aus dem Fremdteilausscheider 10 abgeführt. Um diesen Zustand des notwendigen Abführens der Flüssigkeit aus dem Fremdteilausscheider 10 sichtbar zu machen, kann einer der Anzeigeabschnitte 1 bzw. Leuchtelemente davon vorgesehen sein. Vorzugsweise wird das Sich-Füllen dieses Abschnitts ebenfalls beispielsweise mittels des in Figur 2 dargestellten Leuchtszenarios abgebildet. Die Pegelanzeige bildet den Füllstand im Sammelabschnitt ab. Alternativ oder zusätzlich ist ein Farbwechsel bei den Leuchtelementen vorsehbar, um den sich anbahnenden Zustand des notwendigen Abführens der Flüssigkeit anzuzeigen.

Die Abbildung eines Betriebsprozesses erfolgt dabei mittels dynamischen Änderns des Leuchtzustands der Leuchtelemente bzw. ihres Betriebs, um Zustandswechsel wie das Ändern eines Füllstands des Behälters 14 und damit den Prozess hier des Ausscheidens von Fremdmaterial abzubilden. D. h. es sind Prozesse abbildbar, ohne dass sich ein Benutzer zum jeweiligen Bedienterminal bewegen muss.

Die beschriebenen Leuchtelemente können jeweils eines oder mehrere Leuchtmittel beispielsweise in Form von RGB-LEDs umfassen. D. h. anstelle der in der Beschreibung angegebenen, die Farben wechselbaren Leuchtmittel kann jeweils eine Gruppe von Leuchtmitteln vorgesehen sein, die zueinander Licht verschiedener Wellenlänge abgeben und zumindest teilweise ausgebildet sind, Licht nur einer oder zwei Wellenlängen auszugeben.

Als Leuchtmittel sind somit alle Arten von Leuchtmitteln einsetzbar. Als Beispiel können ein- oder zweifarbige LEDs, Glühlampen mit etwaig mit in Abstrahlrichtung vorgesetztem Farbfilter, Energiesparlampen, OLEDs und dergleichen eingesetzt werden.

Hinsichtlich des Farbfilters kann auch ein Farbwechselfilter wie ein Farbrad, Rollenfarbwechsler ggf. mit jeweils eigenem Antrieb eingesetzt werden.

Vorzugsweise werden die Anzeigeabschnitte 1 im Automatikbetrieb des jeweiligen Fremdteilausscheiders 10 betrieben.

Sollen Betriebsparameter abgebildet werden, ist vorteilhafterweise jedem Parameter ein eigener Farbwert zugeordnet. Abgesehen davon kann anstelle eines Abdunkelns von Leuchtelementen (Gruppe 5) alternativ eine Farbe vorgesehen sein. Die Farbe bildet somit einen farblichen Hintergrund. Als solch eine Farbe bietet sich Weiß an, da diese neutral erscheint.

Die Farben der Leuchtelemente können in Abhängigkeit vom jeweiligen Produktionsprozess eingestellt werden. Im Fall des Abbildens einer Materialausscheidung kann beispielsweise Violett oder jeder andere RGB-Wert vorgesehen sein.

Ferner kann eine Art Ruheanzeige realisiert sein. Dies ist der Fall, wenn kein (Automatik-)Betrieb des Fremdteilausscheiders 10 vorliegt. Dabei kann mittels Leuchtelementen ein periodisch wiederkehrender, beispielsweise von links nach rechts durchlaufender Fortschrittsbalken simuliert werden.

Dabei kann der Zustand beispielsweise von Signalleuchten über die Farbe des Balkens abgebildet werden. Befindet sich die betreffende Maschine 10 nicht im Automatikbetrieb, so kann ein Wartezustand vorliegen. Dieser wird beispielhaft mittels eines grünen Fortschrittsbalkens angezeigt, der zudem blinken kann. Liegt eine zu quittierende Störung vor, kann beispielsweise auf Rot gewechselt werden, oder es wird abwechselnd zwischen diesen zwei Farben gewechselt. Liegt eine Warnung vor, kann Gelb vorgesehen sein.

Oder aber es wird ein Lauflicht beispielsweise vor dunklem Hintergrund realisiert.

Führt der Fremdteilausscheider 10 außerhalb des Automatikbetriebs andere Funktionen wie einen Abgleich oder Service aus, kann dies ebenfalls mittels eines beispielsweise blauen Fortschrittsbalkens erfolgen. Ist zudem ein Lauflicht integriert, kann signalisiert werden, dass der jeweilige Prozess läuft. Fehlt dieses, oder "steht es", kann dies ein Signal für eine Störung im Prozessablauf sein.

D. h. die Farbe der Leuchtelemente und/oder der Hintergrund kann bzw. können abhängig vom jeweiligen Prozess verschieden gesetzt sein. Die Geschwindigkeit des Lauflichts kann variiert werden, je nachdem, welcher Prozess läuft. Die Aktualisierung der Länge des Fortschrittsbalkens kann in einem Abstand von 20 - 1000 ms erfolgen. Das jeweils realisierte Leuchtszenario wird dabei vorteilhafterweise vollständig autark geschaltet.

Die Anzahl der jeweils genutzten Leuchtelemente kann variieren, je nachdem, wie groß sie sind und wie groß die Fläche ist, die von den Leuchtelementen genutzt werden soll.

Die Anzahl, Größe und Form der Bestandteile der Anzeigeabschnitte 1 können ebenso variieren. Das Gleiche gilt selbstverständliche für die verwendeten Leuchtelemente.

Die Array-Anordnungen können so gebildet sein, dass zwischen jeweils zwei unmittelbar benachbarten Spalten bzw. Zeilen ein Abstand ist. Damit kann ein Array optisch besser wahrnehmbar in jeder Spalte/Zeile einen eigenen Inhalt anzeigen.

Die mittels exemplarisch weißer Leuchtelemente gebildeten Umrandungen in Figur 4 und Figur 6 können beispielsweise in Figur 2 mittels lediglich oberer und/oder unterer Leuchtelemente realisiert sein.

Demzufolge können die weißen Leuchtelemente in Figur 4 und Figur 6 nur an einem, zwei gegenüberliegenden oder drei Rändern vorgesehen sein.

Die vertikal verlaufenden Leuchtelementereihen können jegliche Ausrichtung, also beispielsweise horizontal parallel zu einem Boden, aufweisen.

Im Fall eines Arrays von Leuchtelementen können diese den jeweiligen Inhalt auch zeichen- bzw. symbolkodiert signalisieren. Es ist aber auch denkbar, den jeweiligen Wert als Wort zu signalisieren, sodass er von Weitem gelesen werden kann.

Anstelle des gleichzeitigen Ansteuerns aller einen jeweiligen Wert abbildenden Leuchtelemente können diese auch zeitlich unterschiedlich lange leuchten und/oder zu- und abgeschaltet werden. Es entsteht eine flackernde oder "krisselnde" Anzeige. Dieses Flackern oder Krisseln kann genutzt werden, um die aktuelle Aktivität des Fremdteilausscheiders 10 abzubilden. Auch kann es verwendet werden, beispielsweise die vorgenannte Produktionsrate und/oder Materialverteilung zu visualisieren.

Anstatt den Inhalt in Bezug auf eine in der Produktionskette nachgeschaltete Spinnereivorbereitungsmaschine kann auch ein Inhalt betreffend eine vorgeschaltete Spinnereivorbereitungsmaschine abgebildet werden. Es bietet sich beispielsweise an, bei vorgeschaltetem Reiniger dessen Materialöffnungsgrad abzubilden.

Im Ergebnis schafft die Erfindung ein einfaches und universell einsetzbares Mittel, zumindest einen Betriebsparameter und/oder -prozess so an einem Fremdteilausscheider 10 zu visualisieren, dass dieser intuitiv erfassbar ist, auch wenn sich eine betreffende Person vom jeweiligen Bedienterminal entfernt aufhält, dass sie den Inhalt des Bedienterminals nicht erfassen kann.

### Bezugszeichenliste

- 1: Anzeigeabschnitt
- 2 - 8: Leuchtelementgruppe

- 10: Fremdteilausscheider
- 11: Einzugsabschnitt
- 12: Ausgabeabschnitt
- 13: Tür
- 14: Behälter
- 15: Bedienterminal

## Patentansprüche

1. Fremdteilausscheider (10),
• aufweisend
- einen Betriebsabschnitt,
• gestaltet, zum einen Fremdmaterial in einem dem Fremdteilausscheider (10) zugeführten Materialstrom mit Gutfasern und Fremdmaterial zu detektieren und aus diesem Strom auszuscheiden und zum anderen den somit gereinigten Materialstrom aus dem Fremdteilausscheider (10) heraus zu befördern, sowie
• umfassend oder gekoppelt mit einer Steuerung, sowie
- einen Anzeigeabschnitt (1), aufweisend eine Mehrzahl von Leuchtelementen,
• wobei die Steuerung eingerichtet ist,
- den Betriebsabschnitt gemäß vorbestimmten, für den Betrieb des Fremdteilausscheiders (10) vorgegebenen Betriebsparametern anzusteuern und
- die Leuchtelemente gemäß einem vorbestimmten Leuchtszenario so anzusteuern, dass die Leuchtelemente abbilden:
• hinsichtlich eines Abfallbehälters (14) des Fremdteilausscheiders (10),
∘ einen Füllprozess und/oder
∘ eine Füllgeschwindigkeit,
• einen Luftverbrauch,
• eine Geschwindigkeit von den Fremdteilausscheider (10)
∘ durchströmendem Material und/oder
∘ durchströmender Luft,
• eine Häufigkeit von Verstopfungen,
• einen Verschmutzungsgrad
∘ einer Detektionsoptik des Fremdteilausscheiders (10) und/oder
∘ eines Luft- bzw. Ventilationssystems des Fremdteilausscheiders (10),
• das Vorliegen eines Testbetriebs,
• die Funktionsbereitschaft von Komponenten des Fremdteilausscheiders (10),
• das Vorliegen einer Fremdmaterialart,
• eine Zusammensetzung von mittels des Fremdteilausscheiders (10) ausgeschiedenem Material und/oder
• hinsichtlich eines zum Auffangen von Flüssigkeit vorgesehenen Sammelbehälters des Fremdteilausscheiders (10),
∘ ein Vorliegen eines notwendigen Abführens der aufgefangenen Flüssigkeit,
∘ einen Auffangprozess des Sich-Füllens des Sammelabschnitts mit Flüssigkeit und/oder
∘ einen sich anbahnenden Zustand eines notwendigen Abführens der aufgefangenen Flüssigkeit.

2. Fremdteilausscheider (10) gemäß Anspruch 1, wobei die Steuerung eingerichtet ist, die Leuchtelemente gemäß einem vorbestimmten Leuchtszenario so anzusteuern, dass die Leuchtelemente ferner abbilden:
• einen Zustand im Fremdteilausscheider (10) und/oder einer in der Produktionskette vor- oder nachgeordneten Maschine,
• Auswerteergebnisse des Betriebs des Fremdteilausscheiders (10) und/oder
• einen Betriebsparameter des Fremdteilausscheiders (10).

3. Fremdteilausscheider (10) gemäß einem der vorhergehenden Ansprüche,
• ferner aufweisend einen Gehäuseabschnitt (13), angeordnet, zumindest einen Teil des Fremdteilausscheiders (10) nach außen hin abzudecken,
• wobei der Anzeigeabschnitt (1), derart an dem Gehäuseabschnitt (13) angeordnet ist, dass die Leuchtelemente ihr Licht nach außen in Bezug auf den Fremdteilausscheider (10) abgeben.

4. Fremdteilausscheider (10) gemäß einem der vorhergehenden Ansprüche, wobei die Leuchtelemente gemäß einer vorbestimmten geometrischen Form angeordnet sind.

5. Fremdteilausscheider (10) gemäß Anspruch 4, wobei die geometrische Form eine Linie ist, die zumindest einen geraden, einen bogenartigen und/oder einen Knickabschnitt aufweist.

6. Fremdteilausscheider (10) gemäß einem der vorhergehenden Ansprüche, wobei ein Leuchtszenario beinhaltet:
• ein Leuchten der Leuchtelemente in ein und derselben oder in zueinander verschiedenen Farben,
• ein abwechselndes Leuchten der Leuchtelemente und/oder
• ein Blinken zumindest eines Teils der Leuchtelemente.

7. Fremdteilausscheider (10) gemäß einem der vorhergehenden Ansprüche, wobei ein Leuchtszenario ein Lauflicht in Bezug auf zumindest einen Teil der Leuchtelemente beinhaltet.

8. Fremdteilausscheider (10) gemäß Anspruch 7, wobei das Lauflicht mittels Abdunkelns einzelner Leuchtelemente realisiert ist.

9. Fremdteilausscheider (10) gemäß einem der vorhergehenden Ansprüche, wobei zumindest ein Teil der Leuchtelemente gestaltet ist, je nach Ansteuerung mittels der Steuerung Licht mit zueinander verschiedenen Wellenlängen abzugeben.

10. Anordnung,
• umfassend zumindest zwei Maschinen,
• wobei
- eine Maschine als Fremdteilausscheider (10) gemäß einem der vorhergehenden Ansprüche ausgebildet ist,
- die andere Maschine als Spinnereivorbereitungsmaschine mit einem Anzeigeabschnitt, aufweisend eine Mehrzahl von Leuchtelementen, ausgebildet ist und
- beide Maschinen so angeordnet sind, dass deren Anzeigeabschnitte (1) so ausgerichtet sind, dass deren Leuchtelemente ihr Licht so abstrahlen, dass die Anzeigeabschnitte (1) von zumindest einer Position in Bezug auf die Maschinen (10) her zugleich erfassbar sind.

11. Anordnung gemäß Anspruch 10, wobei die Anzeigeabschnitte (1) der zumindest zwei Maschinen (10) ihr Licht zumindest abschnittsweise im Wesentlichen parallel zueinander in ein und dieselbe Richtung abgeben.

12. Anordnung gemäß Anspruch 10 oder 11, wobei die Anzeigeabschnitte (1) der zumindest zwei Maschinen (10) ihr Licht zumindest abschnittsweise so abstrahlen, dass sich deren resultierende Lichtstrahlen aufeinander zu erstrecken.

## Claims

1. A foreign parts separator (10)
• including
- an operating section,
• configured, on the one hand, for detecting foreign material in a material stream containing good fibres and foreign material, which is being supplied to the foreign parts separator (10), and for separating foreign material from said stream, and on the other hand, for conveying the thus cleaned material stream out of the foreign parts separator (10), as well as
• comprising or coupled to a control, as well as
- a display section (1), including a plurality of light-emitting elements,
• wherein the control is adapted
- to control the operating section according to predetermined operating parameters specified for operating the foreign parts separator (10), and
- to control the light-emitting elements according to a predetermined illumination scenario such that the light-emitting elements depict:
• with regard to a waste container (14) of the foreign parts separator (10),
◆ a filling process and/or
◆ a filling speed,
• air consumption,
• a speed of
◆ material flowing through the foreign parts separator (10) and/or
◆ air flowing there through,
• a frequency of clogging,
• a degree of contamination
◆ of detection optics of the foreign parts separator (10) and/or
◆ of an air or ventilation system of the foreign parts separator (10),
• the presence of test operation,
• the operational readiness of components of the foreign parts separator (10),
• the presence of a type of foreign material,
• a composition of material separated by the foreign parts separator (10) and/or
• with regard to a collecting container of the foreign parts separator (10) provided for catching liquid,
◆ a presence of necessary discharging the caught liquid,
◆ a process of catching the filling of the collecting section with liquid, and/or
◆ an arising condition of necessary discharging the caught liquid.

2. The foreign parts separator (10) according to claim 1, wherein the control is adapted to control the light-emitting elements according to a predetermined illumination scenario so that furthermore the light-emitting elements depict:
• a condition in the foreign parts separator (10) and/or of a machine located upstream or downstream in the production chain,
• evaluation results of the operation of the foreign parts separator (10) and/or
• an operating parameter of the foreign parts separator (10).

3. The foreign parts separator (10) according to any of the preceding claims,
• furthermore including a housing section (13) disposed to cover at least one portion of the foreign parts separator (10) to the outside,
• wherein the display section (1) is disposed in such a manner at the housing section (13) that the light-emitting elements emit the light thereof towards the outside with regard to the foreign parts separator (10).

4. The foreign parts separator (10) according to any of the preceding claims, wherein the light-emitting elements are disposed according to a predetermined geometrical shape.

5. The foreign parts separator (10) according to claim 4, wherein the geometrical shape is a line, which includes at least partially a straight, an arc-shaped and/or a bend section.

6. The foreign parts separator (10) according to any of the preceding claims, wherein an illumination scenario includes:
• illumination of the light-emitting elements in one and the same colour or in different colours with regard to each other,
• an alternating illumination of the light-emitting elements and/or
• a flashing of at least one part of the light-emitting elements.

7. The foreign parts separator (10) according to any of the preceding claims, wherein an illumination scenario includes a running light with regard to at least one part of the light-emitting elements.

8. The foreign parts separator (10) according to claim 7, wherein the running light is realized by means of dimming down individual light-emitting elements.

9. The foreign parts separator (10) according to any of the preceding claims, wherein at least one part of the light-emitting elements is configured, depending on the activation by means of the control, to emit light at different wavelengths with regard to each other.

10. An arrangement,
• comprising at least two machines,
• wherein
- one machine is configured as the foreign parts separator (10) according to any of the preceding claims,
- the other machine is formed as a spinning mill preparation machine with a display section including a plurality of light-emitting elements, and
- both machines are disposed such that the display sections (1) thereof are oriented so that the light-emitting elements thereof radiate the light thereof so that the display sections (1), at least from one position with regard to the machines (10), are simultaneously detectable.

11. The arrangement according to claim 10, wherein the display sections (1) of the at least two machines (10) emit the light thereof at least portion-wise essentially parallel to each other in one and the same direction.

12. The arrangement according to claim 10 or 11, wherein the display sections (1) of said at least two machines (10) radiate the light thereof at least portion-wise in such a manner that the resulting light beams thereof extend towards each other.

## Revendications

1. Séparateur de pièces étrangères (10),
• présentant
- une section d'opération,
• configurée d'une part à détecter de la matière étrangère dans un flux de matière avec des fibres bonnes et de la matière étrangère emmené au séparateur de pièces étrangères (10) et à séparer la matière étrangère de ce flux, et d'autre part à transporter le flux de matière ainsi nettoyé en dehors du séparateur de pièces étrangères (10), de même que
• comportant ou couplée à une commande, de même que
- une section d'affichage (1) présentant une pluralité d'éléments lumineux,
• la commande étant adaptée à
- commander la section d'opération selon des paramètres opérationnels prédéterminés spécifiés pour l'opération du séparateur de pièces étrangères (10), et
- commander les éléments lumineux selon un scénario d'illumination prédéterminé de sorte que les éléments lumineux affichent :
• en ce qui concerne une poubelle (14) du séparateur de pièces étrangères (10),
◆ un processus de remplissage et/ou
◆ une vitesse de remplissage,
• une consommation d'air,
• une vitesse de
◆ matière passant à travers le séparateur de pièces étrangères (10), et/ou
◆ de l'air passant,
• une fréquence de bouchages,
• un degré de contamination
◆ d'un système optique de détection du séparateur de pièces étrangères (10) et/ou
◆ d'un système d'air ou de ventilation du séparateur de pièces étrangères (10),
• la présence d'une opération test,
• la disponibilité de fonctionnement de composants du séparateur de pièces étrangères (10),
• la présence d'un type de matière étrangère,
• une composition de matière séparée par le séparateur de pièces étrangères (10) et/ou
• en ce qui concerne un réservoir collecteur du séparateur de pièces étrangères (10) prévu pour récupérer du liquide,
◆ une présence d'évacuation nécessaire du liquide récupéré,
◆ un processus de récupération de la section de collecte se remplissant avec du liquide et/ou
◆ une condition se préparant d'une évacuation nécessaire du liquide récupéré.

2. Séparateur de pièces étrangères (10) selon la revendication 1, la commande étant adaptée à commander les éléments lumineux selon un scénario d'illumination prédéterminé de façon à ce que les éléments lumineux affichent par ailleurs :
• une condition dans le séparateur de pièces étrangères (10) et/ou dans une machine en amont ou en aval de la chaine de production,
• des résultats d'évaluation de l'opération du séparateur de pièces étrangères (10) et/ou
• un paramètre d'opération du séparateur de pièces étrangères (10).

3. Séparateur de pièces étrangères (10) selon l'une des revendications précédentes :
• comprenant par ailleurs une section de boîtier (13), agencée à couvrir au moins une partie du séparateur de pièces étrangères (10) vers l'extérieur,
• la section d'affichage (1) étant agencée de telle façon sur la section de boîtier (13) que les éléments lumineux émettent leur lumière vers l'extérieur par rapport au séparateur de pièces étrangères (10).

4. Séparateur de pièces étrangères (10) selon l'une des revendications précédentes, les éléments lumineux étant agencés selon une forme géométrique prédéterminée.

5. Séparateur de pièces étrangères (10) selon la revendication 4, la forme géométrique étant une ligne, qui présente au moins une section droite, une section courbée et/ou une section coudée.

6. Séparateur de pièces étrangères (10) selon l'une des revendications précédentes, un scénario d'illumination comprenant :
• des éléments lumineux étant allumés en une et la même couleur ou en différentes couleurs,
• des éléments lumineux étant allumés en alternance et/ou
• au moins une portion des éléments lumineux clignotant.

7. Séparateur de pièces étrangères (10) selon l'une des revendications précédentes, un scénario d'illumination comprenant une lumière mobile par rapport à au moins une portion des éléments lumineux.

8. Séparateur de pièces étrangères (10) selon la revendication 7, la lumière mobile étant réalisée en occultant des éléments lumineux individuels.

9. Séparateur de pièces étrangères (10) selon l'une des revendications précédentes, selon la commande avec la commande, au moins une portion des éléments lumineux étant aménagée à émettre de la lumière ayant des longueurs d'ondes différentes les uns aux autres.

10. Agencement,
• comportant au moins deux machines,
• dans lequel
- une machine est aménagée comme séparateur de pièces étrangères (10) selon l'une des revendications précédentes,
- l'autre machine est aménagée comme machine pour la préparation du filage avec une section d'affichage comprenant une pluralités d'éléments lumineux, et
- les deux machines sont agencées de façon à ce que leurs sections d'affichage (1) sont orientées de sorte que leurs éléments lumineux émettent leur lumière que les sections d'affichage (1) au moins à partir d'une position par rapport aux machines (10), sont détectables simultanément.

11. Agencement selon la revendication 10, les sections d'affichage (1) desdites au moins deux machines (10) émettent leur lumière au moins par sections essentiellement parallèlement l'une à l'autre en une et la même direction.

12. Agencement selon la revendication 10 ou 11, les sections d'affichage (1) desdites au moins deux machines (10) émettent leur lumière au moins par sections de sorte que les rayons de lumière en résultant s'étendent l'un vers l'autre.
